# EUROPÄISCHE PATENTSCHRIFT

(11) **EP 1 159 039 B1**
(45) Veröffentlichungstag und Bekanntmachung des Hinweises auf die Patenterteilung: **01.10.2003**
(21) Anmeldenummer: 00906166.4
(22) Anmeldetag: 25.01.2000
(51) Int. Cl.: A63B 65/02

(54) **SPEER**
JAVELIN
JAVELOT

(30) Priorität: 11.02.1999 DE 19905580
(43) Veröffentlichungstag der Anmeldung: 05.12.2001
(73) Patentinhaber: Hilmer-Gabcke, Ute, 37085 Göttingen (DE)
(72) Erfinder: Hilmer-Gabcke, Ute, 37085 Göttingen (DE)
(74) Vertreter: Schneider, Peter Christian, Dr.
(86) Internationale Anmeldenummer: DE0000197
(87) Internationale Veröffentlichungsnummer: WO00047292

(56) Entgegenhaltungen:
- WO-A-98/18400
- DE-U- 29 904 549
- US-A- 2 122 023
- US-A- 3 216 727
- US-A- 3 746 334

## Beschreibung

Die Erfindung betrifft einen Speer zur Verwendung in einer Halle, im wesentlichen bestehend aus einem Schaft, dessen Speerspitze stumpf ausgebildet ist und der in der Nähe seines Schwerpunktes einen Handgriff aufweist.

Normale Speere für sportliche Zwecke weisen eine spitze Speerspitze auf, mit der sie in den Boden eindringen und stecken bleiben. Diese Speere sind daher nicht zur Verwendung in einer Halle geeignet.

Unter einem Wettkampfspeer wird ein Speer verstanden, der dem Regelwerk der International Amateur Athletic Federation (IAAF), nämlich der Regel 193 der internationalen Wettkampfbestimmungen entspricht, denn nur solche Speere sind für nationale und internationale Wettkämpfe zugelassen.

In der Regel 193 "Speerwurf" der internationalen Wettkampfbestimmungen ist unter der Überschrift "Wettkampf" die Durchführung eines Speerwurfes beschrieben. Dabei bezieht sich der Punkt 1.a auf die Wurftechnik. Die Folgeüberschrift "Speer" bezieht sich in ihren Punkten 3 bis 9 auf die Konstruktion und Ausgestaltung eines Wettkampfspeeres. In den Punkten 3 bis 9 werden Wettkampfspeere mit konkreten technischen Merkmalen definiert. So kann man den Wettkampfbestimmungen insbesondere entnehmen, dass ein "Wettkampfspeer" vorgegebene Längen, einen vorgegebenen Durchmesser, ein vorgegebenes Gewicht und einen nach vorn verlagerten Schwerpunkt aufweist.

Weiterhin ist aus der WO 98/18400 ein Speer für Trainingszwecke bekannt, der eine stumpfe Speerspitze aufweist, die am vorderen Ende eines Schaftes angeordnet ist. An seinem hinteren Speerende weist der Schaft drei radial angeordnete Stabilisierungsflossen auf. Zwischen Speerspitze und Speerende ist am Schaft ein Handgriff, die sogenannte Wicklung, angeordnet. Dieser Trainingsspeer soll speziell dem Speerwurftraining von jugendlichen Trainierenden dienen. Seine einzelnen Komponenten sind aus einem Kunststoffmaterial gefertigt.

Nachteilig bei dem bekannten Speer ist, dass er leichter und kleiner als die üblichen Wettkampfspeere ist. In einer Ausführungsform besitzt der bekannte Speer weniger als die halbe Länge eines Wettkampfspeeres. Auch weisen die Wettkampfspeere keine Stabilisierungsflossen auf.

Das Training mit diesem Speer ist zwar auch in einer Halle möglich, entspricht jedoch nicht den Gegebenheiten beim Training mit einem Wettkampfspeer. So wird dieser Speer mit einem deutlich steileren Winkel als ein Wettkampfspeer geworfen.

Aus dem Artikel "Starten Sie die Wurfrakete!" der Zeitschrift Leichtathletiktraining, Philippka-Verlag Münster, November 1997, ist eine Bauanleitung für eine Wurfrakete bekannt. Diese Wurfrakete, die eine Bereicherung der "Spielleichtathletik" darstellen soll, weist eine Länge zwischen von 50 und 100 cm auf. Sie besteht aus einem Raketenrumpf, der aus einer Schalenheizungsisolierung für 18 mm Rohre ausgebildet ist. Die Raketenspitze wird dabei ebenso wie das Ende von einem eingeklebten Flaschenkorken gebildet. Zur Herstellung von geeigneten Flugeigenschaften benötigt diese Wurfrakete ein Leitwerk, das aus vier radial angeordneten Stabilisierungsflossen besteht. Der Rumpf, der aus einem hohlen Kunststoffmantel besteht, kann zur besseren Stabilität und Flugeigenschaft mit einem Holzstab versehen werden.

Nachteilig bei diesem Trainingsgerät ist ebenfalls, dass es leichter und kleiner als die üblichen Wettkampfspeere ist. Die max. Länge von 100 cm ist dabei kleiner als die halbe Länge eines Wettkampfspeeres. Auch weisen Wettkampfspeere keine Stabilisierungsflossen auf. Das Training mit diesem Wurfgerät ist zwar auch in einer Halle möglich, entspricht jedoch keinesfalls den Gegebenheiten beim Training mit einem Wettkampfspeer. Die Flugeigenschaften sind relativ gering, da das Volumen und die Oberfläche im Verhältnis zur Masse viel zu groß sind. Für Speerwurfübungen in Schule und Verein ist das Gerät unbrauchbar, denn ein "echter Speer" bzw. "Wettkampfspeer" ist entsprechend Regel 193 der internationalen Wettkampfbedingungen in einer ganz bestimmten Technik zu werfen; man kann ihn aufgrund seiner Maße nicht "irgendwo" greifen und "irgendwie" abwerfen, was mit der "Wurfrakete" möglich ist, so dass sich die erlernte Technik des Speerwurfes eher verschlechtern als verbessern würde. Die Technik des Speerwurfes ist mit solch einem Spielgerät weder vorgesehen noch zu erlernen.

Aufgabe der vorliegenden Erfindung ist es daher, einen Speer zu entwickeln, der einerseits für eine Verwendung in einer Halle und andererseits zum Erlernen des Speerwerfens und zu einem wettkampfmäßigen Trainieren geeignet ist.

Diese Aufgabe wird erfindungsgemäß dadurch gelöst, dass der Speer weitgehend einem Wettkampfspeer angeglichen ist, und dass der Schaft als Kern ausgebildet ist, der von einem Mantel aus einem elastischen Material ummantelt ist.

Dadurch, dass der Schaft aus einem elastischen Material ummantelt ist, kann der Speer in einer Halle benutzt werden, ohne dass er beim Auftreffen auf dem Hallenboden diesen beschädigt.

Dadurch, dass der erfindungsgemäße Speer ist in seinen technischen Merkmalen weitgehend einem Wettkampfspeer angeglichen ist, kann er auch das Mindestgewicht für einen Speer, das je nach Kategorie bzw. Speerwerfer zwischen 400 g und 800 g beträgt, aufweisen. Entsprechend kann die Gesamtlänge eines solchen Speeres je nach Speerwerfer bei mindestens 1.850 mm bis 2.600 mm liegen. Die Mindestentfernung zwischen der Speerspitze und dem Schwerpunkt liegt dann nach den Wettkampfrichtlinien je nach Speerwerfer bei mindestens 750 mm bis 900 mm.

Mit dem Anmeldungsgegenstand steht damit erstmalig ein "Wettkampfspeer" bzw. ein Speer zur Verfügung, der weitgehend einem Wettkampfspeer angeglichen ist und den wesentlichen Vorteil aufweist, dass er in Hallen oder auch auf Hartplätzen geworfen werden kann, ohne den Hallenboden oder den Hartplatz zu beschädigen. Damit ist es endlich möglich, das Speerwerfen auch dann zu betreiben bzw. zu trainieren, wenn die Wetteroder Rasenverhältnisse das Werfen auf der Wiese nicht erlauben. Für die Arbeit in Schulen und Vereinen ist dies insbesondere im Winter eine große Hilfe. In Schulen wird das Speerwerfen bisher fast gänzlich ausgeklammert, da das Kosten-Nutzen-Verhältnis der bekannten Speere sehr ungünstig ist, so dass sie nicht angeschafft werden. Auch ist das Werfen spitzer Metallspeere in großen Gruppen nicht ungefährlich.

Gemäß einer bevorzugten Ausführungsform der Erfindung ist der Schaft in einem die Speerspitze umfassenden vorderen Bereich mit einem vorderen Mantel ummantelt. In einem ein der Speerspitze abgewandtes Speerende umfassenden hinteren Bereich ist der Speer mit einem hinteren Mantel ummantelt.

Dadurch, dass der Mantel zweiteilig, das heißt aus einem vorderen Mantel und einem hinteren Mantel ausgebildet ist, ist es möglich, einen herkömmlichen Handgriff zu verwenden. Außerdem ist es leichter, den Mantel am Schaft bzw. am Kern des Schaftes anzubringen.

Nach einer weiteren bevorzugten Ausführungsform der Erfindung ist der Mantel, bzw. der vordere Mantel und der hintere Mantel, aus einem Schaumstoff ausgebildet.

Durch die Verwendung eines Schaumstoffes lässt sich ein besonders weicher Mantel erzielen, der beim Aufprall den Hallenboden schont.

Nach einer anderen bevorzugten Ausführungsform der Erfindung ist der Mantel aus einem geschäumten Gummi ausgebildet. Die elastischen Eigenschaften von geschäumten Gummi sind ebenfalls geeignet, den Hallenboden beim Aufprall des Speeres nicht zu verletzen.

Gemäß einer weiteren bevorzugten Ausführungsform der Erfindung ist der Kern als Holzkern ausgebildet.

Durch die Verwendung eines Holzkernes ist es möglich, dem Speer weitgehend das Gewicht und die Ausmaße eines üblichen Wettkampfspeeres zu geben.

Es ist aber auch möglich, den Kern als Kunststoffkern bzw. aus einem glasfaserverstärkten Kunststoffkern auszubilden.

Nach einer weiteren bevorzugten Ausführungsform der Erfindung ist die Speerspitze lösbar mit dem Schaft verbunden. An ihrem dem Schaft abgewandten freien Ende ist die Speerspitze aus einem elastischen Material ausgebildet.

Durch die lösbare Verbindung der Speerspitze ist es beispielsweise möglich, den vorderen Mantel rohrförmig auszubilden und über den Kern zu schieben. Anschließend kann der vordere Mantel durch Verbinden der Speerspitze mit dem Kern an den Schaft bzw. dem Kern in seiner Position fixiert werden. Bei einer Benutzung des Speeres im Freien ist es zudem möglich, die elastische, stumpfe Speerspitze gegen eine spitze Speerspitze auszutauschen.

Gemäß einer weiteren bevorzugten Ausführungsform der Erfindung ist auch das Speerende lösbar mit dem Schaft verbunden und an seinem dem Schaft abgewandten freien Ende aus einem elastischen Material ausgebildet.

So kann beispielsweise der hintere Mantel zwischen Handgriff und Speerende durch Befestigen des Speerendes an dem Schaft fixiert werden.

Nach einer weiteren bevorzugten Ausführungsform der Erfindung weist die Speerspitze einen Hohlraum auf, der mit an der Oberfläche der Speerspitze angeordneten Öffnungen verbunden ist. Der Hohlraum ist mit einem Farbstoff befüllbar, der beim Aufschlag des Speeres am Boden aus den Öffnungen austritt.

Durch den aus der Speerspitze austretenden Farbstoff ist es relativ einfach, den Aufschlagsort des Speeres zu bestimmen.

Weitere Einzelheiten der Erfindung ergeben sich aus der nachfolgenden ausführlichen Beschreibung und den beigefügten Zeichnungen, in denen bevorzugte Ausführungsformen der Erfindung beispielsweise veranschaulicht sind.

In den Zeichnungen zeigen:
- Figur 1:: Eine Draufsicht auf einen Speer,
- Figur 2:: eine Seitenansicht des vorderen Bereiches des Speers von Figur 1 im Schnitt,
- Figur 3:: eine Seitenansicht des Speers von Figur 1 im Bereich des Handgriffs im Schnitt,
- Figur 4:: eine Seitenansicht des hinteren Bereiches des Speers von Figur 1 im Schnitt,
- Figur 5:: ein vorderer Bereich eines Speers im Schnitt mit angeformter Speerspitze und
- Figur 6:: eine Seitenansicht eines vorderen Bereiches eines Schaftes mit einem Hohlraum zur Aufnahme von Farbstoff in der Speerspitze im Schnitt.

Ein Speer 1 besteht im Wesentlichen aus einem Schaft 2, einer Speerspitze 3, einem Handgriff 4 und einem Speerende 5.

Der Schaft 2 besteht aus einem Kern 6, der von einem Mantel 7 aus einem elastischen Material ummantelt ist. Der Mantel 7 ist aus einem Schaumstoff ausgebildet. Es kann aber auch ein Natur- oder Kunstkautschukmaterial verwendet werden. Beispielsweise ist auch geschäumter Gummi geeignet.

Der Mantel 7 besteht in einem der Speerspitze 3 zugewandten vorderen Bereich 8 aus einem vorderen Mantel 9 und in einem dem Speerende 5 zugewandten hinteren Bereich 10 aus einem hinteren Mantel 11.

Der Kern 6 ist als Holzkern ausgebildet. Es ist aber auch möglich, den Kern als Kunststoffkern auszubilden. Auch kann der Kern aus einem glasfaserverstärkten Kunststoff als Hohlkörper hergestellt werden. Auch ist es grundsätzlich möglich, den Kern aus einem Metall auszubilden.

Zwischen dem vorderen Bereich 8 und dem hinteren Bereich 10 ist etwa im Bereich des Schwerpunktes der Handgriff 4 angeordnet. Der Handgriff ist über eine Griffhülse 12 an dem Kern 6 befestigt. Auf der Griffhülse 12 ist eine Griffschnur 13 angeordnet, die die eigentliche Grifffläche bildet.

Es ist grundsätzlich aber auch möglich, auf die Griffhülse zu verzichten und den Mantel 7 durchgängig über den Schaft auszubilden. Die Griffschnur 13 kann dann direkt auf den Mantel 7 angebracht werden.

Die Speerspitze 3 ist, wie auch das Speerende 5, lösbar über ein Gewinde mit dem Schaft 2 verbunden. Die Speerspitze 3 ist an ihrem dem Schaft 2 abgewandten freien Ende 14 aus einem elastischen Material ausgebildet. Das Speerende 5 ist ebenfalls an seinem dem Schaft abgewandten freien Ende 15 aus einem elastischen Material ausgebildet. Der vordere Mantel 9 ist zwischen der Speerspitze 3 und dem Handgriff 4 angeordnet. Der hintere Mantel 11 ist zwischen dem Handgriff und dem Speerende 5 angeordnet.

Nach einer anderen Ausführungsform ist die Speerspitze 3' fest mit dem Kern 6' verbunden. Die Speerspitze 3' wird ebenfalls von dem Mantel 7' ummantelt.

Nach einer weiteren Ausführungsform weist die lösbare Speerspitze 3" einen Hohlraum 16 auf, der mit an der Oberfläche der Speerspitze 3" angeordneten Öffnungen 17 über Kanäle 18 verbunden ist. An ihrem dem Schaft zugewandten Ende weist die Speerspitze 3" einen Füllkanal 19 zum Befüllen des Hohlraumes 16 auf.

Zur Montage des Speeres 1 wird der vordere Mantel 9 über den vorderen Bereich 8 des Schaftes 2 bzw. des Kernes 6 geschoben, so dass der vordere Mantel 9 mit seinem der Speerspitze 3 abgewandten Ende gegen den Handgriff 4 anschlägt. Durch Einschrauben der Speerspitze 3 in den Kern 6 wird der vordere Mantel 9 zwischen dem Handgriff bzw. dessen Griffhilfe 12 und der Speerspitze 3 fixiert.

Der hintere Mantel 11 wird über den hinteren Bereich 10 des Schaftes 2 bzw. des Kernes 6 geschoben, so dass sein dem Speerende abgewandtes Ende gegen den Handgriff 4 anschlägt. Durch Einschrauben des Speerendes 5 in den Kern 6 wird der hintere Mantel 11 auf dem Kern 6 fixiert.

## Patentansprüche

1. Speer zur Verwendung in einer Halle, im Wesentlichen bestehend aus einem Schaft, dessen Speerspitze stumpf ausgebildet ist und der in der Nähe seines Schwerpunktes einen Handgriff aufweist, **dadurch gekennzeichnet, dass** der Speer weitgehend einem Wettkampfspeer angeglichen ist, und dass der Schaft (2) als Kern (6, 6') ausgebildet ist, der von einem Mantel (7, 7') aus einem elastischen Material ummantelt ist.

2. Speer nach Anspruch 1, **dadurch gekennzeichnet, dass** der Schaft (2) in einem die Speerspitze (3, 3', 3'') umfassenden vorderen Bereich (8) mit einem vorderen Mantel (9, 9') und in einem ein der Speerspitze (3, 3', 3'') abgewandtes Speerende (5) umfassenden hinteren Bereich (10) mit einem hinteren Mantel (11) ummantelt ist.

3. Speer nach Anspruch 1 oder 2, **dadurch gekennzeichnet, dass** der Mantel (7, 7', 9, 9', 11) aus einem Kautschuk ausgebildet ist.

4. Speer nach Anspruch 3, **dadurch gekennzeichnet, dass** der Mantel (7, 7', 9, 9', 11) aus einem geschäumten Gummi ausgebildet ist.

5. Speer nach einem der Ansprüche 1 bis 4, **dadurch gekennzeichnet, dass** der Mantel (7, 7', 9, 9', 11) aus einem Kunststoff ausgebildet ist.

6. Speer nach einem der Ansprüche 1 bis 5, **dadurch gekennzeichnet, dass** der Kern (6, 6') als Holzkern ausgebildet ist.

7. Speer nach einem der Ansprüche 1 bis 5, **dadurch gekennzeichnet, dass** der Kern (6, 6') als Kunststoffkern ausgebildet ist.

8. Speer nach Anspruch 7, **dadurch gekennzeichnet, dass** der Kern (6, 6') aus einem glasfaserverstärkten Kunststoff hergestellt ist.

9. Speer nach einem der Ansprüche 1 bis 7, **dadurch gekennzeichnet, dass** der Kern als Metallkern ausgebildet ist.

10. Speer nach einem der Ansprüche 1 bis 9, **dadurch gekennzeichnet, dass** der Kern (6, 6') als zylindrischer Hohlkörper ausgebildet ist.

11. Speer nach einem der Ansprüche 1 bis 10, **dadurch gekennzeichnet, dass** der Mantel (7, 7', 9, 9', 11) entfernbar ist.

12. Speer nach einem der Ansprüche 1 bis 10, **dadurch gekennzeichnet, dass** die Speerspitze (3, 3") lösbar mit dem Schaft verbunden ist und dass die Speerspitze (3, 3', 3'') an ihrem dem Schaft abgewandten freien Ende (14) aus einem elastischen Material ausgebildet ist.

13. Speer nach einem der Ansprüche 2 bis 12, **dadurch gekennzeichnet, dass** das Speerende (5) lösbar mit dem Schaft (2) verbunden ist und an seinem dem Schaft abgewandten freien Ende (15) aus einem elastischen Material ausgebildet ist.

14. Speer nach einem der Ansprüche 1 bis 13, **dadurch gekennzeichnet, dass** die Speerspitze (3") einen Hohlraum (16) aufweist, der mit an der Oberfläche der Speerspitze (3") angeordneten Öffnungen (17) verbunden ist und dass der Hohlraum (16) mit einem Farbstoff befüllbar ist, der beim Aufschlag des Schafts 2 am Boden aus den Öffnungen (17) austritt.

## Claims

1. Javelin intended for use in a sports hall and consisting principally of a shaft whose javelin tip is of a blunt design and which has a grip near its centre of gravity, **characterized in that** the javelin is largely comparable to a competition javelin, and **in that** the shaft (2) is designed as a core (6, 6') which is covered by a jacket (7, 7') made of an elastic material.

2. Javelin according to Claim 1, **characterized in that** the shaft (2) is covered with a front jacket (9, 9') in a front area (8) comprising the javelin tip (3, 3', 3") and is covered with a rear jacket (11) in a rear area (10) comprising a javelin tail (5) remote from the javelin tip (3, 3', 3'').

3. Javelin according to Claim 1 or 2, **characterized in that** the jacket (7, 7', 9, 9', 11) is made of a foamed caoutchouc.

4. Javelin according to Claim 3, **characterized in that** the jacket (7, 7', 9, 9', 11) is made of a foamed rubber.

5. Javelin according to one of Claims 1 to 4, **characterized in that** the jacket (7, 7', 9, 9', 11) is made of a plastic.

6. Javelin according to one of Claims 1 to 5, **characterized in that** the core (6, 6') is designed as a wooden core.

7. Javelin according to one of Claims 1 to 5, **characterized in that** the core (6, 6') is designed as a plastic core.

8. Javelin according to Claim 7, **characterized in that** the core (6, 6') is produced from a glass-fibre-reinforced plastic.

9. Javelin according to one of Claims 1 to 7, **characterized in that** the core is designed as a metal core.

10. Javelin according to one of Claims 1 to 9, **characterized in that** the core (6, 6') is designed as a cylindrical hollow body.

11. Javelin according to one of Claims 1 to 10, **characterized in that** the jacket (7, 7', 9, 9', 11) is removable.

12. Javelin according to one of Claims 1 to 10, **characterized in that** the javelin tip (3, 3'') is connected releasably to the shaft and **in that** the javelin tip (3, 3', 3") is made of an elastic material at its free end (14) remote from the shaft.

13. Javelin according to one of Claims 2 to 12, **characterized in that** the javelin tail (5) is connected releasably to the shaft (2) and is made of an elastic material at its free end (15) remote from the shaft.

14. Javelin according to one of Claims 1 to 13, **characterized in that** the javelin tip (3'') has a hollow chamber (16) which is connected to openings (17) arranged on the surface of the javelin tip (3"), and **in that** the hollow chamber (16) can be filled with a dye which escapes from the openings (17) when the shaft 2 strikes the ground.

## Revendications

1. Javelot destiné à une utilisation dans une halle, constitué principalement d'une tige, dont la pointe est émoussée et qui comporte, à proximité de son centre de gravité, une poignée, **caractérisé en ce que** le javelot est globalement similaire à un javelot de compétition et **en ce que** la tige (2) est un noyau (6, 6') revêtu d'un revêtement (7, 7') constitué d'un matériau élastique.

2. Javelot selon la revendication 1, **caractérisé en ce que** la tige (2) est revêtu, au niveau de sa partie avant (8) comprenant une pointe de javelot (3, 3', 3"), d'un revêtement avant (9, 9') et, au niveau d'une partie arrière (10) comprenant une extrémité de javelot (5) opposée à la pointe du javelot (3, 3', 3").

3. Javelot selon la revendication 1 ou 2, **caractérisé en ce que** le revêtement (7, 7', 9, 9', 11) est constitué d'un caoutchouc.

4. Javelot selon la revendication 3, **caractérisé en ce que** le revêtement (7, 7', 9, 9', 11) est constitué d'un caoutchouc alvéolaire.

5. Javelot selon l'une des revendications 1 à 4, **caractérisé en ce que** le revêtement (7, 7', 9, 9', 11) est constitué de matière plastique.

6. Javelot selon l'une des revendications 1 à 5, **caractérisé en ce que** le noyau (6, 6')est un noyau en bois.

7. Javelot selon l'une des revendications 1 à 5, **caractérisé en ce que** le noyau (6, 6') est un noyau en matière plastique.

8. Javelot selon la revendication 7, **caractérisé en ce que** le noyau (6, 6') est constitué d'une matière plastique renforcé de fibres de verre.

9. Javelot selon l'une des revendications 1 à 7, **caractérisé en ce que** le noyau est un noyau métallique.

10. Javelot selon l'une des revendications 1 à 9, **caractérisé en ce que** le noyau (6, 6') est un corps cylindrique creux.

11. Javelot selon l'une des revendications 1 à 10, **caractérisé en ce que** le revêtement (7, 7', 9, 9', 11) est amovible.

12. Javelot selon l'une des revendications 1 à 10, **caractérisé en ce que** la pointe du javelot (3', 3'') est reliée de manière amovible à la tige et **en ce que** la pointe du javelot (3, 3', 3'') est constituée, à son extrémité libre (14) opposée à la tige, d'un matériau élastique.

13. Javelot selon l'une des revendications 2 à 12, **caractérisé en ce que** l'extrémité du javelot (5) est reliée de manière amovible à la tige (2) et est constituée, à son extrémité libre (15) opposée à la tige, d'un matériau élastique.

14. Javelot selon l'une des revendications 1 à 13, **caractérisé en ce que** la pointe du javelot (3") comporte une cavité (16) relié à des ouvertures (17) disposées à la surface de la pointe du javelot (3") et **en ce que** la cavité (16) peut être remplie d'un colorant qui sort des ouvertures (17) lors de l'impact de la tige (2) sur le sol.
